# EUROPÄISCHE PATENTSCHRIFT

(11) **EP 0 951 033 B1**
(45) Veröffentlichungstag und Bekanntmachung des Hinweises auf die Patenterteilung: **15.10.2003**
(21) Anmeldenummer: 99104001.5
(22) Anmeldetag: 12.03.1999
(51) Int. Cl.: H01H 9/16, H01H 19/14

(54) **Anzeigepfeil für einen Drehknopf**
Indicating arrow for a rotatory knob
Flèche indicatrice pour un bouton rotatif

(30) Priorität: 14.04.1998 DE 29806675 U
(43) Veröffentlichungstag der Anmeldung: 20.10.1999
(73) Patentinhaber: ABB PATENT GmbH, 68526 Ladenburg (DE)
(72) Erfinder: Asaah, Eniet T, Dipl. Ing.,, 64289 Darmstadt (DE); Cwetanski, Georgi, Dipl.Ing.,, 67227 Frankenthal (DE)
(74) Vertreter: Miller, Toivo

(56) Entgegenhaltungen:
- DE-B- 1 122 796
- DE-U- 1 964 272
- FR-A- 2 057 799
- US-A- 3 501 609
- US-A- 4 638 133

## Beschreibung

Die Erfindung betrifft einen an einem Drehknopf angeordneten Anzeigepfeil zur Anzeige der Stellung des Drehknopfes, z. B. gegenüber einer ortsfesten Skala.

Bestimmte elektrische Geräte werden dadurch eingestellt oder verstellt, daß ein an einer Frontseite des Gerätes angeordneter Drehknopf kontinuierlich oder schrittweise verrastet gegenüber einer Skala verdreht werden kann.

Es ist bekannt, auf die Drehknopfoberfläche einen Anzeigepfeil in Form eines Dreiecks aufzudrucken; dies hat den Nachteil, daß nach gewisser Zeit der Aufdruck beschädigt oder abgekratzt werden kann.

Es ist auch bekannt, einen Anzeigepfeil dadurch aufzubringen, daß ein entsprechender Aufkleber vorgesehen wird.

Bei einer anderen Ausführung ist eine Vertiefung vorgesehen, die mit Farbe gefüllt ist ; die Vertiefung ist gleichmäßig tief, gemessen von der oberen Fläche des Drehknopfes, und hat den Nachteil, daß die Spitze abgerundet ist, da sie nur so hergestellt werden kann; eine genaue Einstellung ist wegen der abgerundeten Spitze oft nicht möglich.

Aufgabe der Erfindung ist es, einen Anzeigepfeil der eingangs genannten Art zu schaffen, der in einem einzigen Arbeitsgang hergestellt werden kann und bei dem eine eindeutige Spitze vorgesehen ist.

Diese Aufgabe wird erfingungsgemäß gelöst durch die kennzeichnenden Merkmale des Anspruches 1.

Danach ist der Anzeigepfeil durch eine dreieckige Vertiefung gebildet, die eine wenigstens gleichschenklige Form besitzt, deren Spitze zur Skala zeigt, und die im Bereich der Spitze eine größere Abstandstiefe von der Drehknopfoberfläche aufweist als an der Basis.

Aufgrund der zum Rand hin sich vergrößernden Tiefe der Vertiefung wird eine optimale Anzeige des Anzeigepfeiles erzielt, weil durch die Vertiefung eine Schattenwirkung erreicht wird, die den Anzeigepfeil deutlich hervortreten läßt.

Gemäß einer weiteren Ausführungsform weist die vertiefte Spitze einen Abstand zur Umfangsfläche auf, der in einer besonderen Ausführungsform sehr klein ist; die Größe des Abstandes wird bestimmt durch Fertigungsmöglichkeiten.

Gemäß einer weiteren Ausführungsform ist der Winkel, den die Vertiefung mit der oberen Fläche bildet, möglichst groß zu wählen; dabei ist eine optimale Größe 60°; auch dieser Winkel ist abhängig von der Fertigungsmöglichkeit.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine Schnittansicht durch den Drehknopf gemäßt Schnittlinie I-I der Fig. 2, und
- Fig. 2: eine Aufsicht auf den Drehknopf gemäß Fig. 1.

Der Drehknopf 10 besitzt, wie aus Fig. 1 und 2 ersichtlich ist, eine zylindrische Form. An der oberen Fläche 11 ist eine Vertiefung 12 vorgesehen, die bei dem Ausführungsbeispiel vom mittleren Bereich ausgehend nach außen tiefer wird, wobei der Winkel Alpha, der sich zwischen der Oberfläche 11 und dem Grund 13 der Vertiefung bildet, zur Umfangsfläche hin geöffnet ist und entsprechend Fertigungsmöglichkeiten einen Betrag von ca. 60° aufweist.

Die Vertiefung 12 ist in Aufsicht gesehen, gleichschenklig dreieckförmig, wobei die Schenkel 14,15 an ihrer Spitze 16 einen möglichst kleinen Abstand t von dem Umfangsrand aufweisen.

Aufgrund der Schattenbildung, die durch die beiden Schenkel 14 und 15 am Boden 13 der Vertiefung 12 erzeugt wird, kann der durch die Vertiefung 12 gebildete Anzeigepfeil ohne Aufbringen einer Einfärbung oder eines Aufklebers einfach durch eine geeignete Werkzeugformung gebildet werden.

Bei der Ausführung gemäß den Figuren 1 und 2 befindet sich die Basis 17 der dreieckförmigen Vertiefung 12 in der Mittelachse; es besteht natürlich auch die Möglichkeit, diese Basis 17 an jeder Stelle anzuordnen, vorausgesetzt, daß sie senkrecht durch den Radialstrahl verläuft, der durch die Spitze 16 und durch den Mittelpunkt M des Drehknopfes gelegt wird.

Die Erfindung ist anhand eines zylindrischen Drehknopfes erläutert; es besteht natürlich auch die Möglichkeit, den Drehknopf in jeder beliebigen Form, rechteckig, dreieckförmig und dergleichen, auszubilden; die Erfindung kann auch an einem Drehschalter verwirklicht sein. Der Drehknopf kann bezogen auf eine Skala 18 kontinuierlich verstellt werden; es besteht auch die Möglichkeit, den Drehknopf den Drehknopf 10 rastend in die einzelnen Stellungen zu verbringen.

Der Grund der Vertiefung 12 ist eben und schräg zur Drehknopfoberfläche gezeichnet. Er kann auch konvex oder konkav dazu verlaufen. Wesentlich ist, daß die Tiefe der Vertiefung 12 zur Spitze hin größer wird.

## Patentansprüche

1. An einem Drehknopf angeordneter Anzeigepfeil zur Anzeige der Stellung des Drehknopfes z.B. gegenüber einer ortsfesten Skala, **dadurch gekennzeichnet, daß** der Anzeigepfeil durch eine Vertiefung (12) gebildet ist, die eine drieckige, vorzugsweise gleichschenklige, Form besitzt, deren Spitze (16) zum Umfangsrand des Drehknopfes 12 bzw. zur Skala zeigt, und der Grund (13) der Vertiefung (12) im Bereich der Spitze (16) einen größeren Abstand von der Drehknopfoberfläche aufweist als im Bereich der Basis der Dreieckform.

2. Anzeigepfeil nach Anspruch 1, **dadurch gekennzeichnet, daß** die vertiefte Spitze (16) einen möglichst geringen Abstand zur Umfangsfläche bzw. zum Umfangsrand aufweist.

3. Anzeigepfeil nach Anspruch 1 oder 2, dadurch gekennzeichent, daß der Winkel, den die Grundfläche (13) der Vertiefung mit der Oberfläche (11) des Drehknopfes (10) bildet, zum Umfangsrand und zur Spitze (16) hin sich öffnet und einen möglichst großen Winkel, vorzugsweise größer als 40°, einnimmt.

4. Anzeigepfeil nach Anspruch 1 oder 2, **dadurch gekennzeichnet, daß** die Grundfläche der Vertiefung konvex zur Oberfläche (11) des Drehknopfes ausgebildet ist.

## Claims

1. An indicator arrow arranged on a rotary-type knob for indicating the position of the rotary-type knob relative to a stationary scale, **characterized in that** the indicator arrow is formed by a recess (12) having a triangular, preferably isosceles shape, whose tip (16) shaws towards the circumferential edge of the rotary-type knob 12 or to the scale and the base (13) of the recess (12) has a larger distance in the region of the tip (16) from the rotary-type knob surface than in the region of the base of the triangular shape.

2. An indicator arrow as claimed in claim 1, **characterized in that** the recessed tip (16) has the lowest possible distance from the circumferential surface or from the circumferential edge.

3. An indicator arrow as claimed in claim 1 or 2, **characterized in that** the angle formed by the base surface (13) of the recess with the surface (11) of the rotary-type knob (10) opens towards the circumferential edge and towards the tip (16) and assumes the largest possible angle, preferably larger than 40°.

4. An indicator arrow as claimed in claim 1 or 2, **characterized in that** the base surface of the recess is arranged in a convex manner with respect to the surface (11) of the rotary-type knob.

## Revendications

1. Flèche indicatrice placée sur un bouton rotatif pour indiquer la position dudit bouton rotatif, par exemple par rapport à une échelle stationnaire, **caractérisée en ce que** la flèche indicatrice est formée d'une dépression (12), qui présente une forme de triangle, de préférence équilatéral, dont la pointe (16) est orientée en direction du bord périphérique du bouton rotatif (12) ou de l'échelle, et **en ce que** le fond (13) de la dépression (12), dans la région de la pointe (16), présente une distance par rapport à la surface du bouton rotatif, qui est plus grande que dans la région de la base du triangle.

2. Flèche selon la revendication 1, **caractérisée en ce que** la pointe (16) en creux présente une distance aussi réduite que possible par rapport à la surface périphérique ou au bord périphérique.

3. Flèche selon la revendication 1o 2, **caractérisée en ce que** l'angle formé entre la surface de fond (13) de la dépression et la surface (11) du bouton rotatif (10) s'ouvre en direction du bord périphérique et de la pointe (16) et forme un angle aussi grand que possible, de préférence supérieur à 40°.

4. Flèche selon la revendication 1 ou 2, **caractérisée en ce que** la surface de fond de la dépression est convexe par rapport à la surface (11) du bouton rotatif.
